# EUROPÄISCHE PATENTSCHRIFT

(11) **EP 1 395 500 B1**
(45) Veröffentlichungstag und Bekanntmachung des Hinweises auf die Patenterteilung: **26.07.2006**
(21) Anmeldenummer: 01980108.3
(22) Anmeldetag: 12.11.2001
(51) Int. Cl.: B65D 75/36, B65D 83/04

(54) **VERPACKUNG, MIT WENIGSTENS EINEM EIN VERPACKUNGSGUT TRAGENDEN TRÄGERABSCHNITT UND VERFAHREN ZUM HERSTELLEN UND FÜLLEN DER VERPACKUNG**
PACKAGING COMPRISING AT LEAST ONE CARRIER SECTION BEARING A PACKAGING ITEM AND METHOD FOR THE PRODUCTION AND FILLING OF SAID PACKAGING
EMBALLAGE COMPORTANT AU MOINS UNE SECTION PORTEUSE CONTENANT UNE MARCHANDISE A EMBALLER ET PROCEDE DE FABRICATION ET DE REMPLISSAGE DE CET EMBALLAGE

(30) Priorität: 11.06.2001 EP 01114120
(43) Veröffentlichungstag der Anmeldung: 10.03.2004
(73) Patentinhaber: Dividella AG, 9472 Grabs (CH)
(72) Erfinder: BREU, Gerhard, CH-8594 Güttingen (CH); SPECKER, Erich, CH-9450 Altstätten (CH)
(74) Vertreter: Wenger, René
(86) Internationale Anmeldenummer: PCT/CH2001/000664
(87) Internationale Veröffentlichungsnummer: WO 2002/100736

(56) Entgegenhaltungen:
- GB-A- 467 606
- GB-A- 2 266 880
- US-A- 5 109 984
- US-A- 5 954 202

## Beschreibung

Die Erfindung betrifft eine Verpackung, bestehend aus wenigstens einem ein Verpackungsgut tragenden Trägerabschnitt gemäss dem Oberbegriff des unabhängigen Anspruchs 1. Im Gegensatz zu lose in Schachteln verpacktem Verpackungsgut ist bei einer derartigen Verpackung wenigstens ein Trägerabschnitt fest mit einer ihn umgebenden Schutzhülle verbunden, so dass das Verpackungsgut wie z. B. eine Blisterfolie nicht unbeabsichtigt beschädigt werden kann.

Eine gattungsmässig vergleichbare Verpackung ist beispielsweise durch die GB-A-2 266 880 bekannt geworden. Die Schutzhülle bildet dabei eine Art Einstecketui, bei dem auf einer Schmalseite der Blisterabschnitt einstückig angesetzt ist. Ein Nachteil dieser Verpackung besteht allerdings darin, dass die Schutzhülle nicht druckresistent ist, weil sie keine stabilen Seitenwände aufweist. Ausserdem kann in den Eckbereichen Staub und Schmutz eindringen.

Eine alternative Lösung einer derartigen Verpackung ist durch die US-A-5, 954, 202 bekannt geworden. Gemäss einer besonderen Ausführungsform können die Seitenwände, welche sich an den Bodenabschnitt anschliessen, in der aufgerichteten Lage miteinander verbunden werden. Ein Aufrichten und Stabilisieren der Schachtel vor dem Beladen des Trägerabschnitts ist jedoch nur mit erheblichem Aufwand möglich, weil für den Beladevorgang der Trägerabschnitt flach aufliegen sollte.

Es ist daher eine Aufgabe der Erfindung, eine Verpackung der eingangs genannten Art zu schaffen, welche die Vorteile einer stabilen Schachtel für das Verpackungsgut mit einer einstückigen Ausbildung des Zuschnitts vereinigt, ohne dass dabei die Herstellung der Verpackung übermässig erschwert wird. Diese Aufgabe wird erfindungsgemäss mit einer Verpackung gelöst, welche die Merkmale im Anspruch 1 aufweist.

Gemäss der Erfindung bildet eine Seitenwand einen Gelenkstreifen, welche mit den anstossenden Schachtelseitenwänden derart verbunden ist, dass der Trägerabschnitt in der Gebrauchslage in die Ebene des Bodenabschnitts schwenkbar ist und dass die anstossenden Schachtelseitenwände wenigstens in der Ruhelage stabilisiert sind, wobei der Trägerabschnitt am Gelenkstreifen angelenkt ist. Die Verbindung erfolgt dabei vorteilhaft über je einen Gelenkfalz, der den Gelenkstreifen in jeder möglichen Relativlage mit den anstossenden Schachtelseitenwänden verbindet.

Die anstossenden Schachtelseitenwände sind als etwa prismatische Hohlseitenwände mit je einer Aussenwand und einer Innenwand ausgebildet, welche parallelogrammartig aus der Ebene des Bodenabschnitts aufrichtbar sind. Dabei kann jeder Gelenkfalz sich an eine Aussenwand einer Hohlseitenwand anschliessen. Packungen aus einem einzigen Zuschnitt mit Hohlseitenwänden sind beispielsweise bereits durch die EP-A-172 133 bekannt geworden. Derartige Verpackungen haben den Vorteil, dass sie als vorgefertigte Zuschnitte in flachem Zustand angeliefert werden können und dass nach dem Aufrichten der Hohlseitenwänden eine gute Druckstabilität erzielt wird.

Besonders vorteilhaft liegt der eingeschlagene Gelenkfalz in der Ruhelage bei jeder Hohlseitenwand stirnseitig an der Innenwand an, wodurch er in der Ebene des aufgerichteten Gelenkstreifens gehalten wird. Ein Ausschwenken der Hohlseitenwand nach aussen wird dadurch zuverlässig vermieden, weil der Gelenkfalz sich nicht öffnen kann.

Der Deckelabschnitt kann auf die genau gleiche Weise am Bodenabschnitt angelenkt sein, wie der Trägerabschnitt. Insbesondere kann er ebenfalls an einem Wandabschnitt angeordnet sein, der über je einen Gelenkfalz mit den anstossenden Schachtelseitenwänden verbunden ist.

Die Dichtigkeit der Verpackung kann weiter erhöht werden, wenn der Deckelabschnitt an der zum Gelenkstreifen parallelen Schachtelseitenwand angelenkt ist und wenn an den quer zum Gelenkstreifen verlaufenden Schachtelseitenwänden je ein Staublaschen angeordnet ist.

Je nach Grösse der Schachtel kann an einem ersten Trägerabschnitt über einen Gelenksteg wenigstens ein zweiter Trägerabschnitt angeordnet sein. Der Gelenksteg sorgt gleichzeitig für einen bestimmten Abstand zwischen den beiden Trägerabschnitten in der Ruhelage. Es wäre auch denkbar, mehrere Trägerabschnitte ziehharmonikaartig aneinander zu reihen.

Der Deckelabschnitt kann mit wenigstens einem Klebstreifen in der Schliessstellung gehalten werden. Denkbar wäre aber auch wenigstens eine Einsteckzunge, wie dies bei Faltschachteln an sich bereits bekannt ist.

Der Trägerabschnitt kann beispielsweise eine Blisterfolie mit eingeschweisstem Verpackungsgut tragen. Derartige Blisterfolien werden insbesondere auch zum Verpacken von pharmazeutischen Erzeugnissen, wie Pillen oder Kapseln, verwendet. Der Trägerabschnitt kann dabei Öffnungen aufweisen, wobei die Blisterfolie derart auf den Trägerabschnitt aufgeklebt ist, dass das eingeschweisste Verpackungsgut, beispielsweise Tabletten oder Kapseln im Bereich der Öffnungen liegt. Auf diese Weise kann das Verpackungsgut zur Entnahme durch die Öffnungen gedrückt werden.

Der Trägerabschnitt kann aber auch wenigstens ein Einzelbehältnis tragen, welches an einer Sollbruchstelle abtrennbar ist. Beim Einzelbehältnis kann es sich um ein flaschenartiges oder ampullenartiges Gebilde aus Kunststoffmaterial handeln. Denkbar ist aber auch ein Folienbeutel, Schlauchbeutel oder dergleichen. Derartige Behältnisse werden beispielsweise auch für die Abgabe von Mustern für Parfüm, Salben usw. verwendet.

Das Einzelbehältnis kann eine Entnahmeöffnung mit einem Verschlusselement aufweisen und das Verschlusselement kann derart direkt oder indirekt mit dem Trägerabschnitt verbunden sein und die Sollbruchstelle kann derart zwischen Entnahmeöffnung und Verschlusselement angeordnet sein, dass das Einzelbehältnis nach dem Abtrennen geöffnet ist. Besonders vorteilhaft kann am Trägerabschnitt eine ganze zusammenhängende Reihe von Einzelbehältnissen angeordnet sein.

Die Erfindung betrifft auch ein Verfahren zum Herstellen und Füllen einer vorstehend beschriebenen Verpackung, das die Merkmale im Anspruch 12 aufweist. Ein erheblicher Rationalisierungseffekt wird dabei dadurch erreicht, dass das Herstellen einer stabilen Schachtel und das unverlierbare Anbringen des Verpackungsgutes auf der gleichen Verpackungslinie hintereinander erfolgen kann. Der Trägerabschnitt bleibt auch nach dem Aufrichten und Verkleben der Schachtel auf der gleichen horizontalen Ebene wie der Bodenabschnitt, so dass das Verpackungsgut aufgeklebt werden kann.

Die für die Herstellung der Schachtel verwendeten Zuschnitte werden vorzugsweise vorher bedruckt, wobei ein weiterer Vorteil der Verpackung darin besteht, dass auch die Stirnseiten Informationen enthalten können, welche bei der Lagerung gut sichtbar sind. Vor dem Einklappen des Trägerabschnitts kann ein separater Beipackzettel in die Schachtel eingelegt werden. Alternativ oder zusätzlich könnte auch ein Beipackzettel auf der Innenseite des Deckelabschnitts befestigt werden und zwar vorzugsweise vor dem Aufrichten der Schachtel.

Weitere Vorteile und Einzelmerkmale ergeben sich aus der nachfolgenden Beschreibung von Ausführungsbeispielen und aus den Zeichnungen. Die Figuren 1 bis 8 entsprechen allerdings nicht dem Gegenstand der beanspruchten Erfindung. Es zeigen:
- Figur 1: einen ersten Zuschnitt für eine Schachtel mit vier starr verklebten Eckbereichen,
- Figur 2: einen nur teilweise dargestellten zweiten Zuschnitt für eine Schachtel mit einer vollständig ausklappbaren Seitenwand,
- Figur 3: einen dritten Zuschnitt mit zwei Trägerabschnitten,
- Figur 4: eine perspektivische Darstellung einer Verpackung, hergestellt aus dem ersten Zuschnitt gemäss Figur 1,
- Figur 5: Verpackung gemäss Figur 4 mit eingeklapptem Trägerabschnitt,
- Figur 6: eine perspektivische Darstellung einer Verpackung, hergestellt aus dem zweiten Zuschnitt gemäss Figur 3,
- Figur 7: eine perspektivische Darstellung eines weiteren Ausführungsbeispiels einer Verpackung mit Einzelbehältern,
- Figur 8: eine perspektivische Darstellung eines weiteren Ausführungsbeispiels einer Verpackung mit alternativen Einzelbehältern,
- Figur 9: einen vierten Zuschnitt für eine Schachtel mit prismatischen Hohlseitenwänden,
- Figur 10: eine perspektivische Darstellung einer Verpackung, hergestellt aus dem Zuschnitt gemäss Figur 9, und
- Figur 11: eine vergrösserte Draufsicht auf die Stirnseite einer Hohlseitenwand mit anliegendem Gelenkfalz.

Figur 1 zeigt einen einzigen zusammenhängenden Zuschnitt 15, beispielsweise aus Karton oder aus einem Laminat mit einem rechteckigen Bodenabschnitt 4, an dessen Längsseiten sich die Längsseitenwände 5, 5' und an dessen Querseiten sich die Querseitenwände 6, 6' anschliessen. An die Querseitenwände 6, 6' schliesst sich je ein Staublappen 12 an. An der Längsseitenwand 5 ist ein Trägerabschnitt 2 und an der Längsseitenwand 5' ein Deckelabschnitt 3 angeordnet. An den Enden der Längsseitenwände 5, 5` sind auch noch Klebelaschen 9 angeordnet.

Die verschiedenen Materialabschnitte sind durch Faltlinien 11 voneinander abgetrennt. Eine Ausnahme bilden die abgewinkelten Einschnitte 10, welche die Längsseitenwand 5 in einen Gelenkstreifen 7 und in zwei Restseitenwände 8, 8` unterteilen. Die Einschnitte 10 erstrecken sich dabei ersichtlicherweise über die gesamte Breite (entsprechend der späteren Höhe) der Längsseitenwand 5.

Im Trägerabschnitt 2 sind ovale Öffnungen 13 ausgestanzt, deren Konfiguration und Lage einer später aufgeklebten Blisterfolie angepasst ist.

Der alternative Zuschnitt 16 gemäss Figur 2 unterscheidet sich vom vorstehend beschriebenen Zuschnitt nur dadurch, dass die Längsseitenwände 5, 5` und die Querseitenwände 6, 6` durch je einen Gelenkfalz miteinander verbunden sind. Dabei bildet die gesamte Längsseitenwand 5 einen Gelenkstreifen 7, der um den Gelenkfalz 14 ausgeklappt werden kann. Dagegen kann zum Stabilisieren der Schachtel der Gelenkfalz 14' verklebt werden, so dass trotzdem eine stabile Schachtel entsteht.

Schliesslich zeigt der Zuschnitt 17 gemäss Figur 3 neben einem ersten Trägerabschnitt 2a noch einen zweiten Trägerabschnitt 2b.

Die beiden Trägerabschnitte sind über einen Gelenksteg 18 gelenkig miteinander verbunden. Die Ausgestaltung der übrigen Materialabschnitte ist gleich wie beim Ausführungsbeispiel gemäss Figur 1.

Figur 4 zeigt die Verpackung 1 nach dem Aufrichten und Verkleben der Seitenwände. Zu diesem Zweck sind die Klebelaschen 9 an die Querseitenwände 6 und 6` angeklebt. Ersichtlicherweise bleiben dabei die Restseitenwände 8, 8' in der aufgerichteten Position, während die Einschnitte 10 (Figur 1) dafür sorgen, dass der Gelenkstreifen 7 und damit auch der Trägerabschnitt 2 in die Ebene des Bodenabschnitts 4 ausgeklappt werden kann.

In dieser Position wird eine Blisterfolie 20 aufgeklebt, in der einzelne Verpackungskammern 21 eingeschweisst sind. Nach dem Aufkleben der Blisterfolie wird auf der gleichen Verpackungslinie der Trägerabschnitt 2 in den Innenraum 22 der Schachtel eingeklappt.

Diese Position ist in Figur 5 dargestellt. Durch die Öffnungen 13 ist die Rückseite der Blisterfolie 20 zu erkennen, wobei hinter jeder Öffnung eine Verpackungskammer liegt. Nach dem Einklappen der Staublaschen 12 wird auch der Deckelabschnitt 3 verschlossen und vorzugsweise mit einem Klebstreifen oder mit einer Einstecklasche fixiert.

Figur 6 zeigt eine Verpackung 1, hergestellt aus dem Zuschnitt 17 gemäss Figur 3. Auf die beiden separaten Trägerabschnitte 2a und 2b sind ebenfalls separate Blisterfolien 20a und 20b aufgeklebt. Zum Schliessen der Verpackung wird ersichtlicherweise zuerst der Trägerabschnitt 2b um den Gelenksteg 18 auf den Trägerabschnitt 2a gelegt und anschliessend wird die ganze Einheit in den Schachtelinnenraum 22 geklappt. Auf der Innenseite des Dekkelabschnitts 3 ist ein Beipackzettel 19 unverlierbar befestigt.

Bei den Ausführungsbeispielen gemäss den Figuren 7 und 8 ist jeweils der Schachtelkörper gleich oder ähnlich aufgebaut wie beim Ausführungsbeispiel gemäss Figur 4. Die Trägerabschnitte 2 haben jedoch eine etwas andere Konfiguration und anstelle einer Blisterfolie tragen die Trägerabschnitte eine Mehrzahl von Einzelbehältnissen. Gemäss Figur 7 haben die Einzelbehältnisse 23 die Form von im wesentlichen runden Fläschchen mit einem Ausgiessstutzen bzw. mit einer Entnahmeöffnung 24. Die Entnahmeöffnungen sind mit einem Verschlusselement 25 verschlossen und die Verschlusselemente sind insgesamt in einem Befestigungssteg integriert. Zwischen der Entnahmeöffnung 24 und Verschlusselement 25 verläuft eine Sollbruchstelle 26, wobei auch die Einzelbehältnisse 23 unter sich noch durch Sollbruchstellen verbunden sein können.

Der Befestigungssteg 27 ist mit dem Trägerabschnitt 2 verklebt. Dieser hat selbst einen Grundriss, der etwas kleiner ist als der Grundriss des Bodenabschnitts 4. Die Einzelbehältnisse 23 selbst sind nicht mit dem Trägerabschnitt 2 verbunden. Beim Ausbrechen eines Einzelbehältnisses verbleibt das Verschlusselement 25 ersichtlicherweise am Befestigungssteg 27, sodass das Behältnis mit dem Ausbrechen gleichzeitig geöffnet wird.

Beim Ausführungsbeispiel gemäss Figur 7 ist am Deckelabschnitt 3 noch eine Einsteckzunge 28 angeordnet, welche nach dem Einklappen des Trägerabschnitts in den Schachtelinnenraum in einen Schlitz 30 gesteckt werden kann.

Beim Ausführungsbeispiel gemäss Figur 8 besteht der Trägerabschnitt 2 nur aus einem relativ schmaler. Streifen. Bei den Einzelbehältnissen 23 handelt es sich um ampullenähnliche Gebilde aus Kunststoffmaterial, die in einer zusammenhängenden Reihe 29 angeordnet sind. Die einzelnen Ampullen können an der Sollbruchstelle 26 vom Trägerabschnitt 2 gelöst werden, wobei anschliessend auch noch separat das Verschlusselement 25 abgedreht werden muss. Derartige Behältnisse eignen sich beispielsweise für die Einzeldosierung von Klebstoff oder dergleichen.

Der Zuschnitt 31 gemäss Figur 9 hat wie die übrigen Zuschnitte ebenfalls einen Bodenabschnitt 4 und einen Deckelabschnitt 3, der mit letzterem über eine Längsseitenwand 5' gelenkig verbunden ist. Auch der Trägerabschnitt 2 bzw. 2' ist über die Längsseitenwand 5, die gleichzeitig den Gelenkstreifen 7 bildet, mit dem Bodenabschnitt 4 verbunden.

Anders als beim Ausführungsbeispiel gemäss Figur 3, dienen die beiden Abschnitte 2 und 2' nicht dazu, separate Blisterfolien aufzunehmen. Vielmehr wird eine einzige Blisterfolie sandwichartig zwischen die beiden Trägerabschnitte 2 und 2' eingeklebt. Aus diesem Grund sind die beiden Abschnitte auch nur durch eine Falzlinie voneinander abgetrennt. Die ausgeschnittenen Öffnungen sind unterschiedlich gross. Die Ausgabeöffnungen 36 sind etwas kleiner als die Produktöffnungen 37, sie sind jedoch spiegelbildlich zu letzteren angeordnet. Die in der Blisterfolie eingeschweissten Produkte ragen aus den Produktöffnungen 37, wobei das Herausdrücken durch die Folie an den Ausgabeöffnungen 36 erfolgt.

Für die Bildung der an den Gelenkstreifen 7 anstossenden Seitenwände sind am Zuschnitt 31 je eine Aussenwand 32, 32' eine Innenwand 33, 33', ein Verbindungssteg 34, 34' und eine Klebelasche 35, 35' angeordnet. Die Aussenwände 32, 32' und die Längsseitenwände 5, 5' sind über je einen Gelenkfalz 14, 14' miteinander verbunden. Am Deckelabschnitt 3 ist ausserdem eine Einsteckzunge 28 angeordnet, die in der Ruhestellung in den Schlitz 30 eingesteckt werden kann.

Zum Vorbereiten des Zuschnitts 31 werden zuerst die Klebelaschen 35, 35' am Bodenabschnitt 4 verklebt und zwar derart, dass die Abschnitte 34, 34', 33, 33' und 35, 35' um die Falzlinien zwischen 32 und 34 bzw. 32' und 34' umgeklappt werden. Dieses Prinzip ist dem Fachmann aus der eingangs erwähnten EP-A-172 133 bekannt. In diesem vorgefertigten Zustand kann der Zuschnitt 31 einer Ladestation zum Beladen mit einer Blisterfolie zugeführt werden.

Figur 10 zeigt die aus dem Zuschnitt 31 hergestellte Verpackung 1 mit dem ausgeklappten Trägerabschnitt 2, 2' in die Ebene des Bodenabschnitts 4. Die Hohlseitenwände 6, 6' bzw. deren Aussenwände 32, 32' bleiben dabei über je einen Gelenkfalz 14 mit dem Trägerabschnitt verbunden. Es ist zwar möglich, aber nicht zwingend erforderlich, dass die hier nicht sichtbaren Gelenkfalze, 14, 14' an der Längsseitenwand 5' zur Stabilisierung verklebt werden. Ihre Gelenkfunktion kann erhalten bleiben, so dass es möglich ist, auch den Deckelabschnitt 3 in die Ebene des Bodenabschnitts 4 zurückzuschwenken. Die Hohlseitenwände 6, 6` neigen dann dazu, aufgrund ihres Rückstellverhaltens etwas nach aussen zu kippen. Beim Einschlagen des Trägerabschnitts bzw. beim Schliessen des Deckelabschnitts richten sich die Hohlseitenwände 6, 6' jedoch wieder in ihrer senkrechte Lage auf.

Besonders wichtig ist es in diesem Zusammenhang, dass sich die geschlossenen Gelenkfalze an den Innenwänden 31, 31` stirnseitig abstützen können, wie in Figur 11 dargestellt. Auf diese Weise wird ein geschlossener Gelenkfalz 14 nämlich zwischen der Stirnseite einer Innenwand 31 und dem Gelenkstreifen 7 (oder der Längsseitenwand 5') fixiert. Zum Ausschwenken einer Hohlseitenwand nach aussen in Pfeilrichtung a müsste der Gelenkfalz nämlich in Pfeilrichtung b ausschwenken, was durch die Fixierung verhindert wird. Dadurch bleibt die Verpackung ersichtlicherweise in der Ruhelage auch ohne Verklebung in den Eckbereichen vollständig stabil.

Ersichtlicherweise könnte am Trägerabschnitt auch noch anderes Verpackungsgut befestigt werden, wobei es nicht einmal zwingend erforderlich wäre, dass das Verpackungsgut seinerseits in einer Folie oder in einem Behältnis eingeschlossen ist. In bestimmten Fällen wäre es denkbar, dass das Verpackungsgut direkt auf den Trägerabschnitt geklebt wird, beispielsweise feste Anzündhilfen in der Form von Stäbchen, Nagelfeilen für den Einmalgebrauch, Flickzeug für Fahrradreifen und dergleichen mehr.

## Patentansprüche

1. Verpackung (1) mit wenigstens einem ein Verpackungsgut tragenden Trägerabschnitt (2) und einer mit diesem verbundenen Schachtel mit wenigstens einem Bodenabschnitt (4) und einem Deckelabschnitt (3), wobei der Trägerabschnitt (2) derart an der Schachtel angelenkt ist, dass er aus einer Ruhelage zwischen Bodenabschnitt (4) und Deckelabschnitt (3) in eine Gebrauchslage ausklappbar ist, wobei der Bodenabschnitt (4) und der Deckelabschnitt (3) Bestandteil einer Schachtel sind, welche vier etwa rechtwinklig an den Bodenabschnitt (4) anschliessende Seitenwände (5, 5',6, 6') aufweist, **dadurch gekennzeichnet, dass** eine Seitenwand einen Gelenkstreifen (7) bildet, welcher mit den anstossenden Schachtelseitenwänden über je einen Gelenkfalz (14) derart verbunden ist, dass der Trägerabschnitt (2) in der Gebrauchslage in die Ebene des Bodenabschnitts (4) schwenkbar ist und dass die anstossenden Schachtelseitenwände wenigstens in der Ruhelage stabilisiert sind, wobei sie als etwa prismatische Hohlseitenwände (6, 6') mit je einer Aussenwand (32, 32') und einer Innenwand (31, 31') ausgebildet sind, welche parallelogrammartig aus der Ebene des Bodenabschnitts (4) aufrichtbar sind und wobei jeder Gelenkfalz (14) sich an eine Aussenwand(32, 32') einer Hohlseitenwand (16, 16') anschliesst und dass der Trägerabschnitt (2) am Gelenkstreifen (7) angelenkt ist.

2. Verpackung nach Anspruch 1, **dadurch gekennzeichnet, dass** der eingeschlagene Gelenkfalz (14) in der Ruhelage bei jeder Hohlseitenwand (6, 6') stirnseitig an der Innenwand (31, 31') anliegt und **dadurch** in der Ebene des aufgerichteten Gelenkstreifens (7) gehalten ist.

3. Verpackung nach einem der Ansprüche 1 oder 2, **dadurch gekennzeichnet, dass** der Deckelabschnitt (3) auf die gleiche Weise am Bodenabschnitt (4) angelenkt ist wie der Trägerabschnitt (2).

4. Verpackung nach einem der Ansprüche 1 bis 3, **dadurch gekennzeichnet, dass** an einem ersten Trägerabschnitt (2a) über einen Gelenksteg (18) wenigstens ein zweiter Trägerabschnitt (2b) angeordnet ist.

5. Verpackung nach einem der Ansprüche 1 bis 4, **dadurch gekennzeichnet, dass** der Deckelabschnitt (3) mit wenigstens einem Klebstreifen in der Schliessstellung gehalten wird.

6. Verpackung nach einem der Ansprüche 1 bis 4, **dadurch gekennzeichnet, dass** der Deckelabschnitt (3) mit wenigstens einer Einsteckzunge in der Schliessstellung gehalten wird.

7. Verpackung nach einem der Ansprüche 1 bis 6, **dadurch gekennzeichnet, dass** der Trägerabschnitt (2) eine Blisterfolie (20) mit eingeschweisstem Verpackungsgut trägt.

8. Verpackung nach Anspruch 7, **dadurch gekennzeichnet, dass** der Trägerabschnitt (2) Öffnungen (13) aufweist und dass die Blisterfolie (20) derart auf den Trägerabschnitt (2) aufgeklebt ist, dass das eingeschweisste Verpackungsgut im Bereich der Öffnungen liegt.

9. Verpackung nach einem der Ansprüche 1 bis 8, **dadurch gekennzeichnet, dass** der Trägerabschnitt (2) wenigstens ein Einzelbehältnis trägt, welches an einer Sollbruchstelle abtrennbar ist.

10. Verpackung nach Anspruch 9, **dadurch gekennzeichnet, dass** das Einzelbehältnis eine Entnahmeöffnung (24) mit einem Verschlusselement (25) aufweist und dass das Verschlusselement (25) derart direkt oder indirekt mit dem Trägerabschnitt (2) verbunden ist und die Sollbruchstelle derart zwischen Entnahmeöffnung (24) und Verschlusselement (25) angeordnet ist, dass das Einzelbehältnis nach dem Abtrennen geöffnet ist.

11. Verpackung nach Anspruch 9 oder 10, **dadurch gekennzeichnet, dass** eine zusammenhängende Reihe von Einzelbehältnissen am Trägerabschnitt (2) angeordnet ist.

12. Verfahren zum Herstellen und Füllen von Verpackungen nach einem der Ansprüche 1 bis 11, **dadurch gekennzeichnet,**
- **dass** vorbereitete Faltschachtelzuschnitte für Verpackungen (1) gemäss einem der vorangehenden Ansprüche einer Ladestation zugeführt werden,
- wobei der Trägerabschnitt (2) zuerst in der Ebene des Bodenabschnitts (4) verbleibt,
- **dass** anschliessend wenigstens ein Verpackungsgut(20) auf dem Trägerabschnitt (2) befestigt wird,
- und **dass** zuletzt der Trägerabschnitt (2) in die aus dem Faltschachtelzuschnitt aufgerichtete und verklebte Schachtel geklappt und die Schachtel mit dem Deckelabschnitt (3) verschlossen wird.

## Claims

1. Package (1) with least one carrying section (2) carrying a packaged product and a box connected to the latter with at least one base section (4), and one lid section (3), wherein the carrying section (2) is articulated to the box in such a manner that it can be swung out of a rest position between base section (4) and lid section (3) into an in-use position, wherein the base section (4) and the lid section (3) are a constituent part of a box which has four side walls (5, 5', 6, 6') joining the base section approximately at right angles, **characterized in that** one side wall forms an articulation strip (7) which is connected to the adjoining box side walls in each case via one articulation fold (14) in such a manner that in the in-use position the carrying section (2) can be swivelled out into the plane of the base section (4) and the adjoining box side walls are stabilized at least in the rest position, wherein they are formed as approximately prismatic hollow side walls (6, 6'), each with one outer wall (32, 32') and one inner wall (31, 31'), which can be erected in the manner of a parallelogram from the plane of the base section and wherein each articulation fold (14) joins on to an outer wall (32, 32') of a hollow side wall (16, 16') and the carrying section (2) is articulated to the articulation strip (7).

2. Package according to claim 1, **characterized in that** in the rest position the folded-in articulation fold (14) lies on the face against the inner wall in the case of each hollow side wall (6, 6'), and is thereby kept in the plane of the upright articulation strip (7).

3. Package according to one of claims 1 or 2, **characterized in that** the lid section (3) is articulated to the base section (4) in the same manner as the carrying section (2).

4. Package according to one of claims 1 to 3, **characterized in that** at least one second carrying section (2b) is attached to a first carrying section (2a) via an articulation link (18) .

5. Package according to one of claims 1 to 4, **characterized in that** the lid section (3) is held in the closed position by at least one adhesive strip.

6. Package according to one of claims 1 to 4, **characterized in that** the lid section (3) is held in the closed position by at least one insertion tongue.

7. Package according to one of claims 1 to 6, **characterized in that** the carrying section (2) carries a blister sheet (20) with welded-in packaged product.

8. Package according to claim 7, **characterized in that** the carrying section (2) has apertures (13) and that the blister sheet (20) is glued onto the carrying section (2) in such a manner that the welded-in packaged product lies in the region of the apertures.

9. Package according to one of claims 1 to 8, **characterized in that** the carrying section (2) carries at least one individual receptacle which can be separated off at a predetermined break-off point.

10. Package according to claim 9, **characterized in that** the individual receptacle has a removal aperture (24) with a closing element (25) and the closing element (25) is directly or indirectly connected to the carrying section (2) and the predetermined break-off point is arranged between removal aperture (24) and closing element (25) in such a way that the individual receptacle is opened after the separation.

11. Package according to claim 9 or 10, **characterized in that** a coherent row of individual receptacles is attached to the carrying section (2).

12. Process for producing and filling packages according to one of claims 1 to 11, **characterized in that**
- prepared folding box blanks for packages (1) according to one of the preceding claims are fed to a loading station,
- wherein the carrying section (2) at first remains in the plane of the base section (4),
- then at least one packaged product (20) is affixed to the carrying section (2)
- and finally the carrying section (2) is swung into the box erected and glued from the folding box blank, and the box is closed with the lid section (3).

## Revendications

1. Emballage (1) composé d'au moins une section porteuse (2) qui porte un produit à emballer, et d'une boîte qui est reliée à celle-ci et qui comporte au moins une section de fond (4) et une section de couvercle (3), la section porteuse (2) étant articulée à la boîte de manière à pouvoir être déployée, à partir d'une position de repos entre la section de fond (4) et la section de couvercle (3), jusqu'à une position d'utilisation, et la section de fond (4) et la section de couvercle (3) faisant partie d'une boîte qui présente quatre parois latérales (5, 5', 6, 6') rapportées à peu près à angle droit sur la section de fond (4),
**caractérisé en ce qu'**une paroi latérale forme une bande d'articulation (7) qui est reliée aux parois latérales voisines grâce à une articulation à pli (14) de telle sorte que la section porteuse (2) puisse pivoter, dans la position d'utilisation, jusqu'à se trouver dans le plan de la section de fond (4) et que les parois latérales voisines soient stabilisées au moins dans la position de repos, étant précisé qu'elles sont conçues comme des parois latérales creuses (6, 6') à peu près prismatiques avec une paroi extérieure (32, 32') et une paroi intérieure (31, 31') qui sont aptes à être redressées à la manière d'un parallélogramme à partir du plan de la section de fond (4), et que chaque articulation à pli (14) fait suite à une paroi extérieure (32, 32') d'une paroi latérale creuse (16, 16'), et **en ce que** la section porteuse (2) est articulée à la bande d'articulation (7).

2. Emballage selon la revendication 1, **caractérisé en ce que** l'articulation à pli (14), une fois repliée en position de repos, est appliquée contre le côté frontal de la paroi intérieure (31, 31') des parois latérales creuses (6, 6') et est ainsi maintenue dans le plan de la bande d'articulation (7) redressée.

3. Emballage selon la revendication 1 ou 2, **caractérisé en ce que** la section de couvercle (3) est articulée à la section de fond (4) de la même manière que la section porteuse (2) .

4. Emballage selon l'une des revendications 1 à 3, **caractérisé en ce qu'**au moins une seconde section porteuse (2b) est disposée sur une première section porteuse (2a) grâce à une patte d'articulation (18).

5. Emballage selon l'une des revendications 1 à 4, **caractérisé en ce que** la section de couvercle (3) est maintenue en position fermée à l'aide d'au moins une bande adhésive.

6. Emballage selon l'une des revendications 1 à 4, **caractérisé en ce que** la section de couvercle (3) est maintenue en position fermée à l'aide d'au moins une languette d'emboîtement.

7. Emballage selon l'une des revendications 1 à 6, **caractérisé en ce que** la section porteuse (2) porte un blister (20) dans lequel sont soudés des produits à emballer.

8. Emballage selon la revendication 7, **caractérisé en ce que** la section porteuse (2) présente des ouvertures (13) et **en ce que** le blister (20) est collé sur la section porteuse (2) de telle sorte que les produits soudés se trouvent dans la zone des ouvertures.

9. Emballage selon l'une des revendications 1 à 8, **caractérisé en ce que** la section porteuse (2) porte au moins un récipient individuel qui est apte à être détaché au niveau d'un point de rupture.

10. Emballage selon la revendication 9, **caractérisé en ce que** le récipient individuel présente une ouverture (24) avec un élément d'obturation (25) et **en ce que** l'élément d'obturation (25) est relié directement ou indirectement à la section porteuse (2) de telle sorte que le point de rupture soit disposé entre l'ouverture (24) et l'élément d'obturation (25), pour que le récipient soit ouvert après le détachement.

11. Emballage selon la revendication 9 ou 10, **caractérisé en ce qu'**une rangée d'un seul tenant de récipients individuels est disposée sur la section porteuse (2).

12. Procédé pour fabriquer et remplir des emballages selon l'une des revendications 1 à 11, **caractérisé**
- **en ce que** des boîtes pliantes fournies à plat pour des emballages (1) selon l'une des revendications précédentes sont amenées dans une station de chargement,
- la section porteuse (2) restant tout d'abord dans le plan de la section de fond (4),
- **en ce qu'**au moins un produit d'emballage (20) est ensuite fixé sur la section porteuse (2),
- et **en ce que** la section porteuse (2) est enfin rabattue dans la boîte montée et collée, et la boîte est fermée
